# EUROPÄISCHE PATENTSCHRIFT

(11) **EP 0 024 695 B1**
(45) Veröffentlichungstag und Bekanntmachung des Hinweises auf die Patenterteilung: **06.02.1985**
(21) Anmeldenummer: 80104982.6
(22) Anmeldetag: 21.08.1980
(51) Int. Cl.: B65H 63/06, D01H 13/22, G01B 7/12, G01B 11/10

(54) **Fadenbruchüberwachung an aus mehreren Einzelfäden gefachten Gesamtfäden**
Yarn breakage detector for multiple wound single yarns
Dispositif de surveillance de la rupture du fil pour fils composés de plusieurs fils

(30) Priorität: 24.08.1979 DE 2934325
(43) Veröffentlichungstag der Anmeldung: 11.03.1981
(73) Patentinhaber: b a r m a g Barmer Maschinenfabrik Aktiengesellschaft, D-5630 Remscheid 11 (DE)
(72) Erfinder: Krenzer, Eberhard, D-5829 Ennepetal-Rüggeberg (DE)

## Beschreibung

Die Erfindung betrifft eine Fadenbruchüberwachungseinrichtung, durch welche ein von einem Messwert abhängiges Ausgangssignal zur Unterbrechung der Fadenförderung in einem Verfahren erzeugt wird, bei dem mehrere Einzelkomponenten bzw. Einzelfäden in einem Fachpunkt zu einem Gesamtfaden zusammengeführt und der Gesamtfaden durch Fadenlieferwerke gefördert und dabei bearbeitet und anschliessend aufgewickelt wird, wobei die Fadenbruchüberwachungseinrichtung zwischen dem ersten Fadenlieferwerk und der Aufwicklung angeordnet und mit einer Einrichtung zur Unterbrechung der Fadenförderung verbunden ist.

Derartige Behandlungsverfahren, bei denen der Gesamtfaden beispielsweise gestreckt, gekräuselt, blastexturiert, geschrumpft oder einem Vorgang unterworfen wird, bei dem seine latente Kräuselung entwickelt wird und bei welchen der Gesamtfaden aus mehreren Anteilen gleicher oder unterschiedlicher Polymerer (Mehrkomponentenfäden, gefachte Fäden) besteht, sind bekannt.

Die US-A 4117654 beschreibt beispielsweise ein Verfahren dieser Art, bei dem ein Effektfaden aus mehreren Einzelfäden hergestellt wird.

Die Notwendigkeit einer Fadenbruchüberwachung tritt z.B. auch bei einem Verfahren zum Texturieren von Fäden auf, das nach der DE-B 1 685 652 bekannt ist, und bei welchem drei Fäden von Lieferspulen abgezogen, zu einem Gesamtfaden gefacht und als Gesamtfaden durch eine Blastexturiereinrichtung geführt werden. Ein geeignetes Texturierverfahren hierfür ist in der DE-A 2 749 867 angegeben.

Im industriellen Einsatz von Texturiermaschinen zur Durchführung derartiger Texturierverfahren ist es notwendig, jeden einzelnen Faden wie auch den Gesamtfaden auf Fadenbruch zu überwachen, damit im Falle des Bruchs nur eines Einzelfadens oder des Gesamtfadens die Bearbeitungsstelle rechtzeitig von Hand oder selbsttätig in Abhängigkeit von einem Ausgangssignal eines Fadenbruchdetektors abgestellt werden kann.

Bisher werden hierzu Fadenbruchdetektoren verwendet, die lediglich feststellen, ob ein Faden vorhanden ist oder nicht vorhanden ist. Und zwar müssen dazu diese Fadenbruchdetektoren am Fadenlauf jedes Einzelfadens und des Gesamtfadens angeordnet werden. Das ist in Ausführung und Bedienung aufwendig und störanfällig.

Die in den Ansprüchen angegebene Erfindung löst die Aufgabe, die Fadenbruchüberwachung gerätetechnisch zu vereinfachen und in ihrer Arbeitsweise sicherer und bedienungsfreundlicher zu machen.

Die Anwendung eines Titermessgerätes als Fadenbruchüberwachungseinrichtung hat den Vorteil, dass ein einziges solches Titermessgerät genügt, um gleichzeitig alle zu fachenden Einzelfäden und den Gesamtfaden auf Fadenbruch zu überwachen. Vorteilhafterweise empfiehlt sich die Anwendung des Titermessgerätes nach der Erfindung beim Blastexturieren gefachter Multifilamentfäden wie z.B. im Verfahren nach der DE-A 2 749 867. Bei diesem Blastexturierverfahren wird das Titermessgerät in jedem Falle im Fadenlauf zwischen dem Fachpunkt und der Aufwicklung, ggf. auch vor der Texturierdüse zur Überwachung des Gesamtfadens eingesetzt. Dieses Titermessgerät spricht an, wenn einer oder mehrere der Einzelfäden infolge Fadenbruchs ausfallen oder auch, wenn der Gesamtfaden reisst. Durch den vorgeschlagenen Einsatz eines einzigen Titermessgerätes werden mehrere Fadenbruchdetektoren ersetzt und die Bedienung der Maschine vereinfacht.

Zusätzlich besteht die Möglichkeit, unzulässige Titerabweichungen der Einzelfäden zu erfassen, was insbesondere dann von Bedeutung ist, wenn auf der Texturiermaschine nichtverstreckte oder nur teilverstreckte Fäden vorgelegt werden, die auf der Texturiermaschine vor dem Einführen in die Texturierdüse in einer vorgeordneten Verstreckzone ihre endgültige Verstreckung erhalten.

Als Einrichtung zur Unterbrechung der Fadenförderung wird vorteilhafterweise eine Fadenschneideinrichtung verwendet, die im Fadenlauf hinter dem Fachpunkt und vor dem ersten Fadenlieferwerk angeordnet wird. Hierdurch werden alle im Gesamtfaden zusammengeführten Einzelfäden durchgeschnitten, bevor sie das erste Lieferwerk erreichen, so dass keine Fäden mehr von den Lieferspulen abgezogen werden, obwohl das Lieferwerk, welches mit dem Hauptantrieb der gesamten Maschine starr gekuppelt sein kann, nicht unbedingt stillgesetzt werden muss.

Durch die Anordnung des Titermessgerätes unmittelbar vor der Aufwicklung bzw. hinter dem letzten Fadenlieferwerk wird der gesamte Fadenlauf, beginnend bei den Lieferspulen der Einzelfäden, über den Fachpunkt, die Bearbeitungsaggregate bis zur Aufwickeleinrichtung sicher auf Fadenbruch überwacht.

Wenn der Auftrag von Präparationsflüssigkeit vorgesehen ist, kann es vorteilhaft sein, das Titermessgerät vor der Einrichtung zum Auftragen dieser Präparationsflüssigkeit anzuordnen, um zu verhindern, dass die Messwerte verfälscht werden, da die aufgetragene Präparationsflüssigkeit den Titer des Fadens unkontrollierbar verändern kann.

Titermessgeräte - darunter auch solche, die elektrisch kapazitiv arbeiten - sind an sich bekannt. Titermessgeräte werden z.B. in Fadenreinigern eingesetzt, wie sie z.B. in der DE-B 1 560 634 oder DE-A 2 417 762 beschrieben sind.

Der Messbereich des eingesetzten Titermessgerätes kann sowohl in seinem Umfang als auch in seiner Lage zum Titersollwert einstellbar sein.

Die üblichen Titermessgeräte haben eine Ansprechgenauigkeit von mehr als 1% und werden auch so betrieben. Nach der vorliegenden Erfindung wird das Titermessgerät jedoch - ungeachtet seiner Genauigkeit - so eingesetzt, dass die Unterbrechung der Fadenförderung erst ausserhalb eines «Totbereiches» eintritt, der als noch zulässige negative Abweichung des Titermesswertes vom Titersollwert des Gesamtfadens definiert ist und dessen Grösse abhängig ist vom Titeranteil der geringsten Einzelkomponente am Gesamttiter. Üblicherweise liegen derartige Titeranteile der Einzelkomponente nicht unter 10% des Gesamttiters, so dass der Totbereich auch mindestens eine zehnprozentige negative Abweichung vom Gesamttiter umfasst.

Beim Fachen mehrerer Multifilamentfäden zu einem Gesamtfaden ergibt sich darüberhinaus das Problem, dass Einzelfilamente brechen und unter Umständen Wickler bilden. Während eine gewisse Anzahl von Brüchen qualitativ toleriert werden kann und aus wirtschaftlichen Gründen nicht zur Unterbrechung des Verfahrens führen sollte, stellt der Ausfall von einem Viertel der Einzelfilamente eines Einzelfadens in dem Gesamtfaden eine nicht mehr tolerierbare Störung des Fachprozesses dar, so dass hier erfindungsgemäss die Unterbrechung der Fadenförderung vorzugsweise erfolgt.

Dieses kann einmal durch entsprechende Einstellung des Messbereiches des Titermessgerätes erreicht werden, anderseits aber kann auch die Einrichtung zur Unterbrechung der Fadenförderung - z. B. eine Fadenschneideinrichtung - so eingerichtet sein, dass sie erst anspricht, wenn die Abweichung des Titermesswertes vom Titersollwert des Gesamtfadens nach unten mehr als einen gewünschten, eingestellten Anteil des Titers eines Einzelfadens beträgt.

Innerhalb des Totbereichs erzeugt das Titermessgerät kein Signal oder lediglich ein solches Signal, das zur Unterbrechung der Fadenförderung nicht ausreicht. Ein derartiges, zur Unterbrechung der Fadenförderung nicht geeignetes Signal kann vorteilhaft zur Qualitätsüberwachung des erzeugten Gesamtfadens innerhalb der durch den Totbereich definierten Qualitätstoleranzen genutzt und z. B. als Kurve aufgezeichnet werden; durch diese Signale wird nicht die Einrichtung zur Unterbrechung der Fadenförderung geschaltet. Bei Unterschreitung des Totbereiches liefert das Titermessgerät unabhängig vom Mass der Unterschreitung jedesmal ein identisches Signal - also kein analoges Signal -, welches die Unterbrechung der Fadenförderung bewirkt.

Vorzugsweise besitzt das Titermessgerät einen Totbereich - gemäss der oben angegebenen Definition - oberhalb und unterhalb des Titersollwertes und vorzugsweise im Bereich zwischen 105% und 80% des Titersollwertes des Gesamtfadens.

Im folgenden wird die erfindungsgemässe Fadenbruchüberwachüngseinrichtung anhand der Zeichnung und des in der DE-A 2749867 beschriebenen Verfahrens näher erläutert.

In dem dort beschriebenen Verfahren werden drei Einzelfäden 6 in einem Fadenführer 20 - der den Fachpunkt darstellt - zusammengeführt und dann gemeinsam als Gesamtfaden durch die Texturierdüse 7 geführt. Hinsichtlich der erfindungsgemässen Anwendung eines Titermessgerätes ist die Anzahl der Einzelfäden nicht auf drei Fäden beschränkt; die Anwendung ist für alle in der Textilindustrie gebräuchlichen Verfachungszahlen möglich. Als Einzelfäden werden vorzugsweise Fäden unterschiedlicher Provenienz - z.B. aus unterschiedlichen Materialien - z.B. Polyester und Polyamid 6 - eingesetzt. «Einzelfäden» können auch Komponenten sein, die zu einem oder mehreren Mehrkomponentenfäden als «Gesamtfaden» zusammengeführt werden.

Es sei bemerkt, dass die gestrichelt eingezeichneten Elemente 11, 12 und 13 die Position der in den bisherigen Blastexturiermaschinen eingesetzten Fadenbruchdetektoren für die Einzelfäden sowie ihre Verbindung zu dem Fadenschneider 14 für alle Einzelfäden zeigen. Das gestrichelt eingezeichnete Element 17 zeigt die Position des bisher eingesetzten Fadenbruchdetektors für den Gesamtfaden nach der Texturierung, der ebenfalls eine Verbindung zu dem Fadenschneider 14 besitzt.

An die Stelle der Fadenbruchdetektoren 11, 12, 13 und 17 ist erfindungsgemäss nunmehr das einzige Titermessgerät 18 getreten, welches bei Abweichung von dem vorgegebenen Sollwertbereich ein z. B. vom Mass der Abweichung unabhängiges - also nicht analoges - Ausgangssignal gibt, welches in dem dargestellten Ausführungsbeispiel über den Wandler 16 zur Betätigung des Fadenschneiders 14 verwandt wird. Durch Betätigung des Fadenschneiders wird der Faden bzw. werden alle einer Texturierstelle zulaufenden Fadenkomponenten geschnitten, um die Produktion von Abfall oder eine Maschinenbeschädigung durch Wickler auf den zwischen der Fadenschneideinrichtung und der Aufwickeleinrichtung liegenden Lieferwerken zu vermeiden.

Das Titermessgerät ist vorzugsweise hinter der Texturierdüse 7 und vor dem zwischen dem Fadenführer 15 und der Aufwicklung 5 gebildeten Changierdreieck, vorzugsweise hinter dem letzten Lieferwerk 4, aber vor der sogenannten Präparationswalze 19 angeordnet. Es erfasst Titerabweichungen des Gesamtfadens und unterbricht durch den Fadenschneider 14 die Produktion, wenn als unzulässig vorgegebene Abweichungen auftreten.

Abweichend von der Anordnung nach der Zeichnung können an die Stelle der Ablaufspulen andere Fadenlieferstellen, z.B. Spinndüsen treten. Diese Spinndüsen können zum einen Fasern aus unterschiedlichen Polymeren liefern, die nach ihrem Erstarren zu einem Gesamtfaden zusammengeführt werden.

Zum anderen können aber auch Fäden weiterverarbeitet und erfindungsgemäss von einem Titermessgerät auf Fadenbruch überwacht werden, die aus zwei oder mehr als zwei Polymeren bestehen und deren Filamente «Seite an Seite» oder aber als «Kern-Mantel-Struktur» aus gemeinsamen Düsenbohrungen ausgesponnen werden.

Bei allen Anwendungsfällen ist die Anordnung des Titermessgerätes jedoch so getroffen, dass der Erfolg des Verfahrensschrittes «Fachen der Einzelkomponenten zu einem Gesamtfaden_{"} erst im Anschluss an die Bearbeitungsstufe ermittelt wird, in der die Struktur der Einzelkomponenten noch verändert werden kann.

## Patentansprüche

1. Fadenbruchüberwachungseinrichtung (17), durch welche ein von einem Messwert abhängiges Ausgangssignal zur Unterbrechung der Fadenförderung in einem Verfahren erzeugt wird, bei dem mehrere Einzelkomponenten (Einzelfäden 6) in einem Fachpunkt (20) zu einem Gesamtfaden zusammengeführt und der Gesamtfaden durch Fadenlieferwerke (1, 2, 3, 4) gefördert und dabei bearbeitet und anschliessend aufgewickelt wird, wobei die Fadenbruchüberwachungseinrichtung (17) zwischen dem ersten Fadenlieferwerk (1) und der Aufwicklung (5) angeordnet und mit einer Einrichtung (14) zur Unterbrechung der Fadenförderung verbunden ist, dadurch gekennzeichnet, dass die angewandte Fadenbruchüberwachungseinrichtung aus einem Titermessgerät (18) besteht, durch welches der Titer des Gesamtfadens gemessen wird, und dass die mit dem Titermessgerät (18) verbundene Einrichtung (14) bei negativer Abweichung des Messwertes vom Titersollwert des Gesamtfadens um mehr als 10% des Titeranteils der Einzelkomponenten die Fadenförderung unterbricht.

2. Fadenbruchüberwachungseinrichtung nach Anspruch 1, dadurch gekennzeichnet, dass im Fadenlauf hinter dem Fachpunkt (20) und vor dem ersten Fadenlieferwerk (1) als Einrichtung zur Unterbrechung der Fadenförderung eine Fadenschneideinrichtung (14) angeordnet ist, die durch das Ausgangssignal des Titermessgerätes (18) in Tätigkeit gesetzt wird.

3. Fadenbruchüberwachungseinrichtung nach Anspruch 1 oder 2, dadurch gekennzeichnet, dass das Titermessgerät (18) hinter dem letzten Fadenlieferwerk (4) und vor der Aufwicklung (5) angeordnet ist.

4. Fadenbruchüberwachungseinrichtung nach Anspruch 1 oder 2, dadurch gekennzeichnet, dass das Titermessgerät (18) in einem Blastexturierprozess, bei welchem der aus mehreren Einzelfäden (6) gefachte Gesamtfaden durch eine Blasdüse (7) geführt wird, hinter der Blasdüse (7) angeordnet ist.

5. Fadenbruchüberwachungseinrichtung nach Anspruch 4, dadurch gekennzeichnet, dass die Fadenschneideinrichtung (1.4) vor dem der Blasdüse (7) vorgeordneten Lieferwerk (1) und hinter dem Fachpunkt (20) angeordnet ist.

6. Fadenbruchüberwachungseinrichtung nach Anspruch 4, dadurch gekennzeichnet, dass das Titermessgerät (18) zwischen dem letzten Fadenlieferwerk (4) und der Aufwicklung (5) und vor einer Einrichtung (19) zum Auftrag einer Präparationsflüssigkeit auf den Gesamtfaden angeordnet ist.

7. Fadenbruchüberwachungseinrichtung nach einem oder mehreren der vorangehenden Ansprüche, dadurch gekennzeichnet, dass die Einrichtung (14) zur Unterbrechung der Fadenförderung nur in Tätigkeit gesetzt wird, wenn die negative Abweichung des Messwertes des Titermessgerätes (18) vom Titersollwert des Gesamtfadens mehr als 25% des Titers des Einzelfadens (6) beträgt.

8. Fadenbruchüberwachungseinrichtung nach einem oder mehreren der vorangehenden Ansprüche, dadurch gekennzeichnet, dass das Titermessgerät (18) einen Totbereich oberhalb und unterhalb des Titersollwertes und vorzugsweise im Bereich zwischen 105% und 80% des Titersollwertes des Gesamtfadens hat.

## Claims

1. Yarn breakage detector (17) which produces an output signal in response to a measuring value to interrupt the conveyance of the yarn during a process, in which a plurality of individual threads (6) are plied in a plying point (20) into an aggregate yarn, and the aggregate yarn is conveyed by yarn delivery means (1, 2, 3, 4) while being treated and subsequently wound up, with the yarn breakage detector (17) being arranged between the first yarn delivery means (1) and the winding means (15) and connected with a means (14) for interrupting the conveyance of the yarn, characterized by the fact that the said yarn breakage detector comprises a denier measuring device (18) which measures the denier of the aggregate yarn and that the means (14) connected with the denier measuring device (18) interrupts the conveyance of the yarn, if the measured denier value exhibits a variation below the desired denier value of the aggregate yarn by more than 10% of the denier of the individual threads.

2. Yarn breakage detector according to claim 1, characterized by the fact that the means for interrupting the yarn conveyance is a yarn cutting means (14) which is arranged in the direction of the yarn run behind the plying point (20) and in front of the first yarn delivery means (1) and which is actuated by the output signal of the denier measuring device (18).

3. Yarn breakage detector according to claim 1 or 2, characterized by the fact that the denier measuring device (18) is arranged behind the last yarn delivery means (4) and in front of the winding means (5).

4. Yarn breakage detector according to claim 1 or 2, characterized by the fact that in an air-jet texturizing process, in which the aggregate yarn plied from a plurality of individual threads (6) is fed through an air-jet texturizing nozzle (7), the denier measuring device (18) is arranged behind the air-jet texturizing nozzle (7).

5. Yarn breakage detector according to claim 4, characterized by the fact that the yarn cutting means (14) is arranged in front of the yarn delivery means (1) which is positioned in front of the iex- turizing nozzle (7) and behind the plying point (20).

6. Yarn breakage detector according to claim 4, characterized by the fact that the denier measuring device (18) is arranged between the last yarn delivery means (4) and the winding means (5) and in front of a means (19) for applying a preparation liquid to the aggregate yarn.

7. Yarn breakage detector according to any one or several ones of preceeding claims, characterized by the fact that the means (14) for interrupting the yarn conveyance is actuated only if the value measured by the denier measuring device (18) exhibits a variation below the desired denier value of the aggregate yarn by more than 25% of the denier of the individual thread (6).

8. Yarn breakage detector according to any one or several ones of the preceding claims, characterized by the fact that the denier measuring device (18) has a dead zone above and below the desired denier value and preferably within the range of 105% and 80% of the desired denier value of the aggregate yarn.

## Revendications

1. Dispositif de surveillance de la rupture du fil (17) qui produit un signal de sortie en fonction d'une valeur mesurée pour interrompre l'alimentation du fil dans un procédé, dans lequel plusieurs fils individuels (6) sont assemblés dans un point d'assemblage (20) pour former un fil composite et dans lequel le fil composite est transporté par des dispositifs délivreurs (1, 2, 3, 4) et est cependant traité et après enroulé, le dispositif de surveillance de la rupture du fil (17) étant disposé entre le premier dispositif délivreur (1) et le dispositif d'enroulement (5) et raccordé à un dispositif (14) pour interrompre l'alimentation du fil, caractérisé par le fait que le dispositif de surveillance de la rupture du fil (17) utilisé comporte un appareil (18) à mesurer le titre, quel appareil mesure le titre du fil composite et que le dispositif (14) raccordé à l'appareil (18) à mesurer le titre interrompt l'alimentation du fil, si la valeur mesurée montre une différence au-dessous de la valeur de consigne du titre du fil composite de plus que 10% du titre des composants (fils) individuels.

2. Dispositif de surveillance de la rupture du fil selon la revendication 1, caractérisé par le fait que le dispositif pour interrompre l'alimentation du fil est un dispositif (14) à couper le fil qui est disposé dans la marche du fil derrière le point d'assemblage (20) et devant le premier dispositif délivreur (1) et qui est déclenché par le signal de sortie produit par l'appareil (18) à mesurer le titre.

3. Dispositif de surveillance de la rupture du fil selon la revendication 1 ou 2, caractérisé par le fait que l'appareil (18) à mesurer le titre est disposé derrière le dernier dispositif délivreur (4) et devant le dispositif d'enroulement (5).

4. Dispositif de surveillance de la rupture du fil selon la revendication 1 ou 2, caractérisé par le fait que dans un procédé de texturisation par jet de fluide, dans lequel le fil composé de plusieurs fils individuels (6) est amené à travers une tuyère à jet de fluide (7), l'appareil (18) à mesurer le titre est disposé derrière la tuyère (7).

5. Dispositif de surveillance de la rupture du fil selon la revendication 4, caractérisé par le fait que le dispositif (14) à couper le fil est disposé devant le dispositif délivreur (1) étant situé devant la tuyère à jet de fluide (7), et derrière le point d'assemblage (20).

6. Dispositif de surveillance de la rupture du fil selon la revendication 4, caractérisé par le fait que l'appareil (18) à mesurer le titre est disposé entre le dernier dispositif délivreur (4) et le dispositif d'enroulement (5) et devant un dispositif (19) pour appliquer une liquide de préparation au fil composite.

7. Dispositif de surveillance de la rupture du fil selon l'une quelconque des revendications précédentes, caractérisé par le fait que le dispositif (14) pour interrompre l'alimentation du fil n'est actionné que si la valeur mesurée par l'appareil (18) à mesurer le titre montre une différence au-dessous de la valeur de consigne du titre du fil composite de plus que 25% du titre du fil individuel (6).

8. Dispositif de surveillance de la rupture du fil selon l'une quelconque des revendications précédentes, caractérisé par le fait que l'appareil (18) à mesurer le titre présente une zone morte au-dessus et au-dessous de la valeur de consigne du titre et de préférence dans une étendue de mesure entre 105% et 80% de la valeur de consigne du titre du fil composite.
